# EUROPÄISCHE PATENTSCHRIFT

(11) **EP 4 431 588 B1**
(45) Veröffentlichungstag und Bekanntmachung des Hinweises auf die Patenterteilung: **02.07.2025**
(21) Anmeldenummer: 24163476.5
(22) Anmeldetag: 14.03.2024
(51) Int. Cl.: C11C 5/00

(54) **VORRICHTUNG ZUM ANORDNEN EINES DOCHTHALTERS IN EINEM KERZENBEHÄLTER**
DEVICE FOR ARRANGING A WICK HOLDER IN A CANDLE CONTAINER
DISPOSITIF POUR DISPOSER UN SUPPORT DE MÈCHE DANS UN RÉCIPIENT DE BOUGIE

(30) Priorität: 16.03.2023 AT 312023
(43) Veröffentlichungstag der Anmeldung: 18.09.2024
(73) Patentinhaber: Grilz, Sidonie, 9112 Griffen (AT)
(72) Erfinder: Grilz, Sidonie, 9112 Griffen (AT)
(74) Vertreter: Beer & Partner Patentanwälte KG

(56) Entgegenhaltungen:
- CN-A- 114 517 131
- DE-A1- 10 302 286
- DE-A1- 102020 123 274
- US-A1- 2022 228 740
- US-B2- 7 578 670
- US-S- D 919 840

## Beschreibung

Die Erfindung betrifft eine Vorrichtung zum Anordnen von wenigstens einem Dochthalter mit einem Docht in einem Kerzenbehälter, mit einer dünnen Platte aus hitzebeständigem Material mit einer biegbaren Ziehlasche und einem Loch zum optionalen Durchführen eines Dochtes.

Bei der erfindungsgemäßen Vorrichtung handelt es sich um eine Vorsichtsmaßnahme für die Verwendung von Behälterkerzen und - nachfüllungen (Refills) mit einem oder auch mehreren Textil- oder Holzdochten für Behälterkerzen mit diversen Größen/Durchmessern und Dochtanzahlen.

Aus dem Stand der Technik ist es bekannt, dass zur Fixierung von Dochthaltern in Behältern für Behälterkerzen diverse Klebstoffe verwendet werden.

Der Nachteil bei der Verwendung von permanenten Klebstoffen zur Fixierung des Dochthalters ist, dass der Kerzenbehälter nicht für Kerzen wiederverwendbar ist, da der Dochthalter sich nicht entfernen lässt. Wird der Klebstoff außerdem falsch angewendet (schmutzige Klebeflächen, zu wenig Klebstoff, zu kurze Trockenzeit etc.) oder durch das Abbrennen der Kerze entstehende hohe Temperaturen, kann sich der Kleber lösen. Wenn der Dochthalter sich löst, kann er abtreiben, kippen und der Docht sich selbst auslöschen oder der noch brennende Docht kann sich verschieben und den Seiten des Gefäßes zu nahe kommen. Durch die durch Letzteres entstehende einseitige Temperaturumverteilung kann es passieren, dass das Glas springt und es somit zu Körperverletzungen, Sachbeschädigungen oder gar Bränden kommt.

Viele Hersteller bieten zusätzlich zu ihren Kerzen in Gefäßen auch Nachfüllungen für besagte Gefäße an. Auch bei Nachfüllungen ist es von größter Wichtigkeit, dass der Dochthalter am Glas zentriert fixiert wird.

Einige Hersteller instruieren ihre Kunden, das Glas zu reinigen und den mitgelieferten Klebepunkt am Glas anzubringen. Andere raten ihren Kunden, das Wachs der Nachfüllung leicht anzuschmelzen, um so den Docht zu fixieren. Wieder andere geben gar keine Instruktionen bezüglich der Befestigung des Dochthalters.

Alle benannten Methoden stellen ein erhebliches Risiko dar, dass der Docht unzureichend fixiert wird und die Kerze somit potentiell gefährlich werden könnte. Außerdem setzen sie eine fehlerfreie Ausführung des Auffüllungsprozesses durch den Kunden voraus. Wenn beispielsweise auch nur ein Hauch von Wachsresten im Gefäß noch vorhanden ist, ist es höchst unwahrscheinlich, dass der Klebepunkt den Dochthalter in der passenden Position halten kann.

Kerzenhersteller bieten oftmals verschiedene Duftsorten an, diese werden aber zumeist in den gleichen Gefäßen hergestellt. Durch die unterschiedliche Zusammensetzung der Düfte ist es sehr wahrscheinlich, dass ein Kerzensystem mit Duft A eine andere Dochtart und -größe als Duft B benötigt, um ein zufriedenstellendes Brennergebnis zu erzielen.

Theoretisch wäre es auch möglich, direkt Dochthalter mit größeren Basisplatten herzustellen um sicherzugehen, dass der Dochthalter nicht verschoben werden kann, wenn sich der Kleber löst. Allerdings würden hierfür alle Maschinen neu konzipiert werden müssen.

Außerdem wäre dies sehr schwierig umzusetzen, da die Dochthalter für verschiedenste Behälterdurchmesser ausgerichtet werden müssten, und das für Dutzende verschiedene Arten von Dochten.

Aus der US 2022/0228740 A1 ist eine Vorrichtung zum Anordnen eines Dochthalters mit einem Docht in einem Kerzenbehälter bekannt, die eine Platte aus Metall aufweist, in deren Mitte ein Loch zum Durchfädeln des Dochtes angeordnet ist, wobei der an der Unterseite der Platte angeordnete Dochtanker, an dem der Docht befestigt ist, vom Gewicht der Platte am Boden eines Gefäßes gehalten wird. An der Platte sind weiters zwei Bügel oder Stifte zum Positionieren der Platte angebracht.

Die US D919,840 S und die US 2,240,071 A zeigen ebenfalls Vorrichtungen zum Anordnen eines Dochthalters mit einem Docht in einem Kerzenbehälter, die eine Platte aufweisen, in deren Mitte ein Loch zum Durchfädeln des Dochtes angeordnet ist. Der Dochthalter bzw. der Docht wird über durch Schnitte in der Platte gestaltete Klemmvorrichtungen, die gleichzeitig auch die Umrandung des Loches bilden, an der Platte festgehalten. Bei der Vorrichtung der US D919,840 S können pro Platte mehrere Löcher mit Klemmvorrichtungen vorgesehen sein. CN 114 517 131 A offenbart eine Vorrichtung zum Anordnen eines Dochthalters mit einem Docht in einem Kerzenbehälter, mit einer dünnen Platte aus hitzebeständigem Material und einem Fixierloch zum Durchführen eines Dochtes, wobei an der Platte Klemmlaschen vorgesehen sind sind, an denen der Dochthalter befestigt werden kann.

Aufgabe der Erfindung ist es, eine Vorrichtung zum Anordnen von wenigstens einem Dochthalter mit einem Docht in einem Kerzenbehälter zu schaffen, durch dessen Verwendung unterschiedliche Arten von Dochthaltern ohne Klebstoff in der richtigen Position im Kerzengefäß gehalten werden können.

Gelöst wird diese Aufgabe mit einer Vorrichtung mit den Merkmalen des Anspruches 1.

Um den Dochthalter zu fixieren, wird er in die passenden Schnitte der erfindungsgemäßen Vorrichtung geklemmt. Somit kann dieser sich auch bei hohen Temperaturen nicht verschieben.

Die Ausschnitte der Vorrichtung sind so konzipiert, dass sie für mehrere verschiedene Arten von Dochthaltern funktionieren, für Dochthalter für Textildochte mit unterschiedlich Maßen, aber auch für Holzdochthalter in verschiedenen Ausführungen.

Die Größe/der Durchmesser der Vorrichtung wird der Größe des Kerzenbehälters angepasst, sodass die Vorrichtung am Boden des Kerzengefäßes aufliegt und es zwischen den Rändern der Vorrichtung und dem Kerzenbehälter so wenig Spielraum wie möglich gibt.

So können sich die Vorrichtung und folglich auch die eigeklemmten Dochthalter nicht verschieben oder umkippen. Aufgrund des zusätzlichen Gewichtes der Vorrichtung ist es nicht möglich, dass dieser oder die Dochthalter auf dem flüssigen Wachs aufschwimmen.

Durch die Verwendung der Vorrichtung in Behälterkerzensystemen wird die Nutzung von Klebstoffen zur Fixierung des Dochthalters überflüssig, da der Dochthalter mechanisch in der vorgesehenen Position fixiert wird. Dadurch sinkt die Gefahr, dass der Dochthalter im flüssigen Wachs verschoben wird, der brennende Docht den Wänden des Behälters zu nahe kommt und somit durch die ungleichmäßige Temperaturumverteilung potentiell gefährlich wird.

Da der Dochthalter in der Vorrichtung eingeklemmt ist, wird auch das Entfernen nach dem Abbrennen der Kerze vereinfacht. Somit ist es einfacher, den Behälter zu reinigen und Wachsreste zu entfernen, um den Behälter wiederzuverwenden.

Eine neue Behälterkerzennachfüllung mit der Vorrichtung kann dann ganz einfach in den Behälter gegeben werden, ohne dass die Gefahr besteht, dass der Dochthalter nicht ausreichend am Behälter fixiert wurde.

Somit kann verhindert werden, dass Kerzenbehälter frühzeitig und unnötig entsorgt werden. Stattdessen können diese leichter wiederverwendet werden.

Des Weiteren wird in der Produktion das Verwenden von Hilfsmitteln (Dochtsetzer zum Zentrieren) durch die passend platzierten Schnitte in der Vorrichtung überflüssig.

Die Größe/der Durchmesser der Vorrichtung wird der Größe des Kerzenbehälters mit möglichst wenig Spielraum angepasst.

Bestehend aus einer dünnen, hitzebeständigen Platte (z.B. Aluminium) mit biegbarer Ziehlasche und mit Schnitten zur mechanischen Fixierung von unterschiedlichen Dochthalterarten versehen, dient die Vorrichtung als Sicherheitsvorrichtung für Behälterkerzen und -nachfüllungen.

Die Nachteile des sich im Stand der Technik möglicherweise verschiebenden Dochthalters werden durch die Form und den Klemmmechanismus der Vorrichtung gelöst.

Verschiedene Arten von Dochthaltern (Textil- und Holzdochthalter) werden durch die spezielle Form der Schnitte in der Vorrichtung in der richtigen Position gehalten. Außerdem ermöglich sie es, die Dochthalter nach dem Abbrennen der Kerze einfach zu entfernen, um das Gefäß wiederverwenden zu können.
- Fig. 1: Zeigt die Vorrichtung flach von oben, sowohl in der Version für Ein-Docht-Kerzen als auch in der Version für Mehr-Docht-Kerzen. Letzteres dient als Beispiel, das Konzept der Vorrichtung kann für verschiedene Behältergrößen und Dochtanzahlen angepasst werden. Es sind die verschiedenen Schnitte zur Befestigung der unterschiedlichen Dochthalter ersichtlich, diese stehen einander jeweils symmetrisch gegenüber.
- Fig. 2: Zeigt die mit Textildochten und Textildochthaltern präparierte Vorrichtung mit gebogener Ziehlasche (in Ein-Docht und Mehr-Docht Version als Beispiel).
- Fig. 3: Zeigt die Vorrichtung mit Holzdochten und Holzdochthaltern des Typs A ("High Profile" Halter) mit gebogener Ziehlasche (in Ein-Docht und Mehr-Docht Version als Beispiel).
- Fig. 4: Zeigt die Vorrichtung mit Holzdochten und Holzdochthaltern des Typ B ("Low Profile" Halter) mit gebogener Ziehlasche (in Ein-Docht und Mehr-Docht Version als Beispiel).
- Fig. 5: Zeigt die Seitenansicht eines Schnittes durch eine Kerze mit Textildocht in der Vorrichtung und wie diese in das Kerzengefäß eingesetzt wird (in Ein-Docht und Mehr-Docht Version als Beispiel).
- Fig. 6: Zeigt die Seitenansicht eines Schnittes durch eine Kerze mit Holzdocht in der Vorrichtung und wie diese in das Kerzengefäß eingesetzt wird (in Ein-Docht und Mehr-Docht Version als Beispiel).
- Fig. 7: Zeigt die Seitenansicht eines Schnittes durch eine verbrauchte Kerze mit Textildochten und Holzdochten in der Vorrichtung und wie diese aus dem Kerzengefäß entfernt werden (in Ein-Docht und Mehr-Docht Version als Beispiel).
- Fig. 8: Zeigt Kerzen mit Textildocht (in Ein-Docht und Mehr-Docht Version als Beispiel) und wie sie in das Kerzengefäß eingesetzt werden.
- Fig. 9: Zeigt Kerzen mit Holzdocht (in Ein-Docht und Mehr-Docht Version als Beispiel) und wie sie in das Kerzengefäß eingesetzt werden.

In den Figuren werden erfindungsgemäße Vorrichtungen sowohl in Ein-Docht-Ausführung, als auch in Mehr-Docht-Ausführung als Beispiel gezeigt.

Wie aus Fig. 1 ersichtlich weist die erfindungsgemäße Vorrichtung um hitzebeständige Platte oder Scheibe 1 aus Aluminium mit einer (Zieh-)Lasche 2 zum vereinfachten Entfernen nach dem Verbrauch der Gefäßkerze/-nachfüllung. Die Platte oder Scheibe 1 wird in einem Stück aus flachem Aluminium hergestellt, wobei die Ziehlasche 2 in einem Winkel nach innen gebogen wird, damit die Vorrichtung nach Verbrauch der Kerze einfach zu entfernen ist.

Auf der Platte oder Scheibe 1 befinden sich verschiedene Schnitte 3, 4b, die durch Klemmen für die Fixierung des Dochthalters sorgen. Die Schnitte 3 stehen einander symmetrisch gegenüber.

Die Schnitte sind bei Ein-Docht-Kerzen zentriert platziert, bei Mehr-Docht-Kerzen gleichmäßig angebracht.

Die Form der Schnitte 3, 4b, 6a, 6b ist der Form des Dochthalters angepasst.

Wie aus Fig. 2 ersichtlich ist, wird zur Fixierung von Textildochten 4 und Textildochthaltern 4a das Fixierloch 4b verwendet. Hierbei wird der Textildocht 4 mit dem Textildochthalter 4a durch das Fixierloch 4b geführt und durch die Klemmlaschen für Dochthalter 3 in der passenden Position fixiert.

Durch die unterschiedlichen Designausführungen der Holzdochthalter sind verschiedene Schnitte zu deren Fixierung nötig. Hierzu dienen die Schnitte der Fixierkerben 6a, 6b auf den einander gegenüberliegenden Klemmlaschen 3.

Aus Fig. 3 ist ersichtlich, wie Holzdochte 5 mit Holzdochthaltern Typ A ("High Profile") 5a fixiert werden.

Zur Fixierung des Holzdochthalters Typ A ("High Profile") 5a dient die Fixierkerbe 6a für Holzdochthalter Typ A ("High Profile").

Hierbei werden die Klemmlaschen 3 leicht gebogen, bis die offenen Seiten des Holzdochthalters 5a in den symmetrischen Fixierkerben 6a einrasten. Durch das Loslassen der Klemmlaschen kehren diese wieder in ihre ursprüngliche Position zurück und halten somit den Holzdochthalter 5a in Position.

Fig. 4 zeigt, wie Holzdochte 5 mit Holzdochthaltern Typ B ("Low Profile") 5b fixiert werden. Hierbei werden die Klemmlaschen 3 leicht gebogen, bis die Öffnung des Holzdochthalters in den symmetrischen Fixierkerben 6b für Holzdochthalter Typ B ("Lows Profile") 5b einrasten.

Durch das Loslassen der Klemmlaschen kehren diese wieder in ihre ursprüngliche Position zurück und halten somit den Holzdochthalter 5b in Position.

Um eine Kerze herzustellen, wird die Vorrichtung, nachdem der passende Textil- oder Holzdocht 4, 5 mit Dochthalter 4a, 5a, 5b mittels Klemmlaschen 3 und Kerben 4b, 6a, 6b in der richtigen Position fixiert wurde, in das Kerzengefäß gegeben und mit Wachs bedeckt.

Gefäßkerzennachfüllungen können entweder mit einer passenden Form (z.B. Silikonform) oder im vorgesehenen Kerzengefäß hergestellt werden. Diese fungieren als Negativ, die Nachfüllung wird nach dem Aushärten des Wachses entfernt.

Die Fig. 5 und Fig. 6 zeigen einen Aufriss einer Gefäßkerzennachfüllung mit jeweils Textil- 4 oder Holzdochten 5 und Wachs 8, die in das Kerzengefäß 7 eingesetzt werden.

Durch die Vorrichtung wird bei korrekter Anwendung verhindert, dass sich die Dochthalter lösen und verschieben können. Somit wird verhindert, dass der Dochthalter den Seiten des Gefäßes 7 zu nahe kommt und durch die dadurch entstehende ungleichmäßige Temperaturumverteilung potentiell gefährlich wird.

In Fig. 7 ist das Entfernen der Vorrichtung zu erkennen.

Nachdem das Wachs der Kerze durch den Brennvorgang aufgebraucht wurde, kann die Vorrichtung samt dem Großteil der Wachsreste 8a und dem abgebrannten Docht 9 mittels der gebogenen Ziehlasche 2 einfach aus dem Gefäß 7 entfernt werden.

Der Rest des übrig gebliebenen Wachses kann mit beispielsweise einem Tuch entfernt werden.

Nach dem Reinigen des Gefäßes kann eine Kerzennachfüllung mit der Vorrichtung zur sicheren Fixierung des Dochtes eingefügt werden, wie in Fig. 7 und Fig. 8 ersichtlich ist.

Bevorzugte Ausführungsformen der Erfindung:
1. Sicherheitsvorkehrung für Behälterkerzen und Behälterkerzennachfüllungen, wobei es sich bei der Vorrichtung um eine dünne Platte 1 aus hitzebeständigem Material mit einer biegbaren Ziehlasche 2 handelt, mit der verschiedene Arten von Dochthaltern 4a, 5a, 5b mechanisch fixiert werden.
2. Sicherheitsvorkehrung nach Punkt 1, bestehend aus einer dünnen, hitzebeständigen Platte 1 mit Ziehlasche 2, wobei in der Platte verschiedene Schnitte 3, 4b, 6a, 6b vorhanden sind, um verschiedene Arten von Dochten 4, 5 in Dochthaltern 4a, 5a, 5b sicher in der vorgesehenen Position mechanisch zu fixieren.
3. Das Prinzip einer Sicherheitsvorkehrung für Behälterkerzen und Behälterkerzennachfüllungen nach Punkt 1, bestehend aus einer dünnen, hitzebeständigen Platte 1 mit Ziehlasche 2 und verschiedenen Schnitten 3, 4b, 6a, 6b, wobei es für diverse verschiedene Durchmesser/Größen und Dochtanzahlen angepasst werden kann.

### Bezugszeichenliste:

- 1: Platte oder Scheibe
- 2: Ziehlasche
- 3: Klemmlaschen für Dochthalter
- 4: Textildocht
- 4a: Textildochthalter
- 4b: Fixierloch für Textildochthalter
- 5: Holzdocht
- 5a: Holzdochthalter Typ A ("High Profile")
- 5b: Holzdochthalter Typ B ("Low Profile")
- 6a: Fixierkerbe Für Holzdochthalter Typ A ("High Profile")
- 6b: Fixierkerbe für Holzdochthalter Typ B ("Low Profile"
- 7: Kerzenbehälter/-gefäß
- 8: Wachs
- 8a: Wachsreste
- 9: abgebrannter Docht

## Patentansprüche

1. Vorrichtung zum Anordnen von wenigstens einem Dochthalter (4a, 5a, 5b) mit einem Docht (4, 5) in einem Kerzenbehälter (7), mit einer dünnen Platte (1) aus hitzebeständigem Material mit einer biegbaren Ziehlasche (2) und einem Fixierloch (4b) zum optionalen Durchführen eines Dochtes (4, 5), **dadurch gekennzeichnet, dass** an der Platte (1) durch Schnitte (3, 6a, 6b) Klemmlaschen (3) hergestellt sind, dass sich die Klemmlaschen (3) auf zwei Seiten des Fixierloches (4b) symmetrisch gegenüber liegen, dass die Schnitte (3, 4b, 6a, 6b) vom Fixierloch (4b) beabstandet sind, dass die Klemmlaschen (3) an einander zugewandten Seiten paarweise Fixierkerben (6a) aufweisen, zwischen denen das Fixierloch (4b) im Wesentlichen mittig angeordnet ist, und dass zwischen den aus der Ebene der Platte (1) gebogenen Klemmlaschen (3) und der Platte (1) verschiedene Arten von Dochthaltern (4a, 5a, 5b) mechanisch fixiert werden können.

2. Vorrichtung nach Anspruch 1, **dadurch gekennzeichnet, dass** das Fixierloch (4b) oval ist.

3. Vorrichtung nach Anspruch 1 oder 2, **dadurch gekennzeichnet, dass** die Klemmlaschen (3) Fixierkerben (6a, 6b) aufweisen, die in Dochthalter (5a, 5b) für Holzdochte (5) einrasten können.

4. Vorrichtung nach Anspruch 3, **dadurch gekennzeichnet, dass** die Fixierkerben (6a, 6b) von zwei rechteckigen Vorsprüngen und einem dazwischen angeordneten Rücksprung gebildet sind.

## Claims

1. Device for arranging at least one wick holder (4a, 5a, 5b) with a wick (4, 5) in a candle container (7), comprising a thin plate (1) made of heat-resistant material with a bendable pulling tab (2) and a fixing hole (4b) for optionally passing a wick (4, 5), **characterized in that** clamping tabs (3) are formed on the plate (1) by cuts (3, 6a, 6b), **in that** the clamping tabs (3) are located symmetrically opposite each other on two sides of the fixing hole (4b), **in that** the cuts (3, 4b, 6a, 6b) are spaced apart from the fixing hole (4b), that the clamping tabs (3) have pairs of fixing notches (6a) on sides facing each other, between which the fixing hole (4b) is arranged essentially centrally, and **in that** different types of wick holders (4a, 5a, 5b) can be mechanically fixed between the clamping tabs (3) bent out of the plane of the plate (1) and the plate (1).

2. Device according to claim 1, **characterized in that** the fixing hole (4b) is oval.

3. Device according to claim 1 or 2, **characterized in that** the clamping tabs (3) have fixing notches (6a, 6b) which can snap into wick holders (5a, 5b) for wooden wicks (5).

4. Device according to claim 3, **characterized in that** the fixing notches (6a, 6b) are formed by two rectangular projections and a recess arranged between them.

## Revendications

1. Dispositif pour disposer au moins un support de mèche (4a, 5a, 5b) avec une mèche (4, 5) dans un récipient à bougie (7), comprenant une plaque mince (1) en matériau résistant à la chaleur avec une languette flexible pour tirer (2) et un trou de fixation (4b) pour faire passer éventuellement une mèche (4, 5), **caractérisé en ce que** des languette de serrage (3) sont réalisées sur la plaque (1) par des découpes (3, 6a, 6b), **en ce que** les languette de serrage (3) se font face symétriquement sur deux côtés du trou de fixation (4b), **en ce que** les découpes (3, 4b, 6a, 6b) sont espacées du trou de fixation (4b), **en ce que** les languette de serrage (3) présentent, sur des côtés tournés les uns vers les autres, des encoches de fixation (6a) par paires, entre lesquelles le trou de fixation (4b) est disposé essentiellement au centre, et **en ce que** différents types de support de mèches (4a, 5a, 5b) peuvent être fixés mécaniquement entre les languettes de serrage (3) pliées hors du plan de la plaque (1) et la plaque (1).

2. Dispositif selon la revendication 1, caractérisé en ce quele trou de fixation (4b) est ovale.

3. Dispositif selon la revendication 1 ou 2, **caractérisé en ce que** les languette de serrage (3) présentent des encoches de fixation (6a, 6b) qui peuvent s'enclencher dans des supports de mèche (5a, 5b) pour des mèches en bois (5).

4. Dispositif selon la revendication 3, **caractérisé en ce que** les encoches de fixation (6a, 6b) sont formées par deux saillies rectangulaires et un retrait disposé entre celles-ci.
